# EUROPÄISCHE PATENTSCHRIFT

(11) **EP 2 951 103 B1**
(45) Veröffentlichungstag und Bekanntmachung des Hinweises auf die Patenterteilung: **04.01.2017**
(21) Anmeldenummer: 14700647.2
(22) Anmeldetag: 15.01.2014
(51) Int. Cl.: B65D 6/18

(54) **TRANSPORT- UND LAGERBEHÄLTER**
TRANSPORT AND STORAGE CONTAINER
RÉCIPIENT DE TRANSPORT ET DE STOCKAGE

(30) Priorität: 04.02.2013 DE 202013100482 U
(43) Veröffentlichungstag der Anmeldung: 09.12.2015
(73) Patentinhaber: Ringoplast GmbH, 49824 Ringe-Neugnadenfeld (DE)
(72) Erfinder: JOHANNINK, Hendrik, 48527 Nordhorn (DE); KAPELL, Frank, 48455 Bad Bentheim (DE)
(74) Vertreter: Meinke, Dabringhaus und Partner GbR
(86) Internationale Anmeldenummer: PCT/EP2014/050669
(87) Internationale Veröffentlichungsnummer: WO 2014/118001

(56) Entgegenhaltungen:
- EP-A1- 1 647 492
- WO-A1-2004/043799
- DE-T2- 69 915 271

## Beschreibung

Die Erfindung betrifft einen Transport- und Lagerbehälter, der aus einer zusammengelegten Nichtgebrauchslage in eine Öffnungslage aufklappbar ist, und dessen Seitenwände zum Boden einer Bodenwanne hin einklappbar und über Wände der Bodenwanne angeordnet sind, wobei wenigstens eine Wand der Bodenwanne mit einer Aussparung versehen ist, in der mindestens seitlich eine Öffnung ausgebildet ist, durch die eine Schwenkwelle eines Scharnierelementes der Seitenwand einführbar ist.

Neben der WO 2004 / 043799 A1, welche einen Behälter gemäss Oberbegriff von Anspruch 1 offenbart, ist aus der DE 699 15 271 T2 ist ein Transport- und Lagerbehälter der eingangs bezeichneten Art bekannt, wobei die Bodenwanne mit Montagenuten in Form von Ausnehmungen versehen ist, die in einem Übergangsbereich zwischen der Ober- und Innenfläche der Wand der Bodenwanne ausgeformt sind. Bei diesem vorbekannten Transport- und Lagerbehälter erstrecken sich die Montagenuten im Wesentlichen parallel zur in die Öffnung eingeführten Schwenkwelle. Die Montagenuten sind dabei in einem Winkel bezüglich der Bodenfläche der Bodenwanne angeordnet und die Seitenwände an ihren unteren Rändern mit zumindest einem Verriegelungsprofil versehen, die mit den Montagenuten während der Montage und Demontage in Eingriff kommen sollen. Wird der Transport- und Lagerbehälter gemäß dem Stand der Technik montiert oder demontiert, muss folglich die Seitenwand eine gewisse Winkelstellung gegenüber der Bodenwanne einnehmen, um das Verriegelungsprofil der Seitenwand passgenau in die Montagenut einzuführen, was einer einfachen manuellen als auch automatischen Montage eher hinderlich ist.

Hier setzt die Erfindung an, deren Aufgabe darin besteht, einen Transport- und Lagerbehälter der eingangs bezeichneten Art zur Verfügung zu stellen, mit dem eine einfache und sichere manuelle bzw. automatische Montage realisierbar ist.

Mit dem Transport- und Lagerbehälter der eingangs bezeichneten Art wird diese Aufgabe gemäß der Erfindung dadurch gelöst, dass sich an dem Innenfläche der Wand der Bodenwanne ein Vorsprung in die Aussparung erstreckt. Vorteilhafte Ausgestaltungen der Erfindung ergeben sich aus den Unteransprüchen.

Kernidee der Erfindung ist es, gewissermaßen eine Zwangsführung zu realisieren, und zwar derart, dass, nachdem die Seitenwand mit den Scharnierelementen senkrecht in die korrespondierenden Aussparungen der Bodenwanne gesteckt werden während der Montage die Schwenkwelle, die auch in einer weiteren Terminologie als Zapfen bezeichnet werden kann, bedingt durch den sich in die Aussparung erstreckenden Vorsprung eine Schrägführung erfährt und somit automatisch in die Öffnungen seitwärts, d.h. parallel, zur Längsrichtung der Wand der Bodenwanne, geschoben wird.

Durch diese Zwangsführung wird vorteilhafterweise erreicht, dass eine unvollständige oder fehlerhafte Montage nahezu ausgeschlossen ist. Zudem ist durch den erfindungsgemäßen Transport- und Lagerbehälter sowohl eine manuelle als auch eine automatische Montage möglich. Die erfindungsgemäße Lösung lässt sich leicht werkzeugtechnisch, vorzugsweise durch das Kunststoffspritzgussverfahren, einsetzen und erfordert keine weiteren aufwendigen Werkzeuge.

Der Vorsprung kann unterschiedlich ausgestaltet sein. Die Erfindung sieht vor, dass sich der Rand des Vorsprunges von der Bodenfläche der Aussparung bis zum höheren Rand der Seitenwände erstreckt und dabei gewinkelt ist, d.h. über mindestens zwei gerade Teilstücke verfügt. Erfindungsgemässe Ausgestaltungen des Vorsprunges sehen vor, dass der Rand stufenförmig bzw. bogenförmig ausgebildet ist.

Um auch eine Demontage des Transport- und Lagerbehälters in der Öffnungslage auszuschließen, ist zweckmäßigerweise vorgesehen, dass an der Schwenkwelle ein Widerhakenelement angeformt ist, das in der Öffnungslage mit einem korrespondierenden Element in der Wand der Bodenwanne wechselwirkt, d.h. in der Wand beispielsweise ein Freiraum mittels eines Steges ausgeformt ist, in den das Widerhakenelement einrastet.

Im Folgenden wird die Erfindung anhand der Zeichnungen näher erläutert. Es zeigen in schematischen Darstellungen:
- Fig. 1a bis b: in perspektivischer Ansicht einen Ausschnitt einer Seitenwand und einer korrespondierenden Bodenwanne eines Transport- und Lagerbehälters gemäß dem Stand der Technik;
- Fig. 2: in perspektivischer Ansicht den erfindungsgemäßen Transport- und Lagerbehälter in einer Öffnungslage und in einer zusammengelegten Nichtgebrauchslage;
- Fig. 3: in perspektivischer Ansicht einen Ausschnitt des erfindungsgemäßen Transport- und Lagerbehälters aus Fig. 2, wobei die Seitenwand und die Bodenwanne voneinander getrennt gezeigt sind;
- Fig. 4: in perspektivischer Ansicht die Seitenwand aus Fig. 3 mit Scharnierelementen, die senkrecht in die korrespondierenden Aussparungen der Bodenwanne gesteckt sind und
- Fig. 5: in perspektivischer Ansicht den Transport- und Lagerbehälter aus den Fig. 3 und 4 in einer zusammengelegten Nichtgebrauchslage.

Aus den Fig. 1a und b gehen die wesentlichen Merkmale hervor, die der Montage eines herkömmlichen Transport- und Lagerbehälters, wie er beispielsweise in der DE 699 15 271 T2 offenbart ist, zugrundeliegen. Gezeigt sind die Bodenwanne 3 sowie die Seitenwand 11 eines herkömmlichen Transport- und Lagerbehälters, der aus einer zusammengelegten Nichtgebrauchslage in eine Öffnungslage aufklappbar ist und dessen Seitenwand 11 zum Boden 4 der Bodenwanne 3 hin einklappbar ist. Die Bodenwanne 3 weist, wie Fig. 1a weiter verdeutlicht, eine Wand 2 auf, in der eine Aussparung 5 ausgebildet ist. In einer Innenfläche der Aussparung 5 ist wiederum eine Öffnung 9 ausgebildet, durch die sich in einer zusammengelegten Nichtgebrauchslage des Transport- und Lagerbehälters die in Fig. 1b gezeigte Schwenkwelle 13 des Scharnierelementes 12 derart erstreckt, dass sich die an einem Ende der Schwenkwelle 13 befindliche und mit der Seitenwand 11 einteilig ausgebildete Strebe 14 in die an der Öffnung 9 ausgeformte Ausnehmung 9a schiebt.

Wie die Fig. 1a, b weiter verdeutlichen, sind in einem Übergangsbereich zwischen der dem Inneren der Bodenwanne 3 zugewandten Fläche 6 und der Oberfläche 8 der Wand 2 Montagenuten 10 in Form von Ausnehmungen ausgebildet. Die Montagenuten 10 erstrecken sich im Wesentlichen parallel zu der sich durch die Öffnung 9 erstreckende Schwenkwelle 13 und sind dabei in einem gewissen Winkel bezüglich der Bodenfläche 4 der Bodenwanne 3 angeordnet, so dass die Montage des der Bodenwanne 3 und der Seitenwand 11 zugrundeliegenden Transport- und Lagerbehälters lediglich unter einem gewissen Winkel durchgeführt werden kann, indem das Verriegelungselement 7, welches sich unterhalb der Seitenwand 11 befindet und mit dieser einteilig ausgebildet ist, mit den in Fig. 1a gezeigten Montagenuten 10 in Eingriff gebracht wird.

Fig. 2 zeigt den erfindungsgemäßen Transport- und Lagerbehälter, der mit den Bezugszeichen 1 versehen ist, in einer aufgeklappten Öffnungslage sowie in einer zusammengelegten Nichtgebrauchslage. Um die manuelle bzw. automatische Montage des in Fig. 2 gezeigten Transport- und Lagerbehälters 1 zu vereinfachen, ist in erfindungswesentlicher Weise vorgesehen, dass, wie Fig. 3 verdeutlicht, an der Innenfläche 6 der Bodenwanne 3 ein Vorsprung 16 ausgebildet ist und sich dieser in die Aussparung 5 erstreckt. Der Rand des Vorsprunges 16 erstreckt sich dabei von der Bodenfläche der Aussparung 5 bis zum oberen Rand der Seitenwand 2 der Bodenwanne 3 und weist zwei gerade Teilstücke auf, die in einem Winkel zueinander ausgeformt sind. Zwischen dem Vorsprung 16 und der Fläche 6 befindet sich die dem Inneren der Bodenwanne 3 zugewandte Öffnung 17, dessen minimale Breite der Länge des Scharnierelementes 12 entspricht.

Wie aus Fig. 3 weiter hervorgeht, ist am unteren Rand der Seitenwand 11 das Scharnierelement 12 angeordnet, das einteilig mit der Seitenwand 11 ausgebildet ist. Das Scharnierelement 12 besteht aus der Schwenkwelle 13 (Zapfen) und dem Flächenstück 15, zwischen denen die Strebe 14 einteilig angeordnet ist.

Durch den Vorsprung 16 wird vorteilhafterweise erreicht, dass gewissermaßen eine Zwangsführung realisiert wird, indem die Seitenwand 11 mit den Scharnierelementen 12 senkrecht, wie aus Fig. 4 hervorgeht, in die korrespondierenden Aussparungen 5 der Bodenwanne 2 gesteckt werden, so dass, wie aus Fig. 5 hervorgeht, bei einem Zusammenklappen des Transport- und Lagerbehälters 1 die Schwenkwelle 13 durch die sich ergebende Zwangsführung automatisch in die Öffnungen 9 eingeschoben werden, wodurch auch eine Demontage im aufgeklappten Zustand des Transport- und Lagerbehälters 1 nicht mehr möglich ist. Hierzu dienen auch die Widerhakenelemente 13a, die an der Schwenkwelle 13 angeformt sind und in der Öffnungslage mit einem in Fig. 4 im kreisrunden Ausschnitt bildlich gezeigt korrespondierenden Element 19 in der Wand der Bodenwanne 2 wechselwirkt, so dass ein Zurück- und Herausziehen der Schwenkwelle 13 unmöglich wird.

Natürlich ist das beschriebene Ausführungsbeispiel der Erfindung noch in vielfacher Hinsicht abzuändern, ohne den Grundgedanken zu verlassen. So kann beispielsweise das Scharnierelement 12 Komponente der Bodenwanne 3 und die korrespondierende Aussparung 5 mit Vorsprung 16 Komponente der Seitenwand 11 sein.

### Bezugszeichenliste:

- 1: Transport- und Lagerbehälter
- 2: Wand
- 3: Bodenwanne
- 4: Bodenfläche
- 5: Aussparung
- 6: Innenfläche
- 7: Verriegelungselement
- 8: Oberfläche
- 9: Öffnung
- 10: Montagenuten
- 11: Seitenwand
- 12: Scharnierelemente
- 13: Schwenkwelle
- 13a: Widerhakenelement
- 14: Strebe
- 15: Flächenstück
- 16: Vorsprung
- 17: Öffnung
- 18: Element

## Patentansprüche

1. Transport- und Lagerbehälter (1), der aus einer zusammengelegten Nichtgebrauchslage in eine Öffnungslage aufklappbar ist, und dessen Seitenwände zur Bodenfläche (4) einer Bodenwanne (3) hin einklappbar und über Wände (2) der Bodenwanne (3) angeordnet sind, wobei wenigstens eine Wand (2) der Bodenwanne (3) mit einer Aussparung (5) versehen ist, in der mindestens eine Öffnung (9) ausgebildet ist, durch die eine Schwenkwelle (13) eines Scharnierelementes (12) der Seitenwand (11) einführbar ist, wobei sich an der Innenfläche (6) der Wand (2) der Bodenwanne (3) ein Vorsprung (16) in die Aussparung (5) erstreckt,
**dadurch gekennzeichnet,**
**dass** sich der Rand des Vorsprunges (16) von der Bodenfläche der Aussparung (5) bis zum oberen Rand der Wand (2) erstreckt und bogenförmig oder stufenförmig ausgebildet ist und der Rand des Vorsprunges (16) eine Zwangsführung für die Schwenkwelle (13) des Scharnierelementes (12) bildet, derart, dass die Seitenwand (11) mit dem jeweiligen Scharnierelement (12) senkrecht in die korrespondierende Aussparung (5) der Bodenwanne (2) gesteckt und durch Zusammenklappen der Seitenwand (11) auf die Bodenwanne (3) die Schwenkwelle (13) durch die Zwangsführung des Vorsprunges (16) in die Öffnung (9) eingeschoben wird.

2. Behälter nach Anspruch 1,
**dadurch gekennzeichnet,**
**dass** die Schwenkwelle (13) an einem ihrer Enden einteilig mit einer Strebe (14) versehen ist.

3. Behälter nach Anspruch 1 oder 2,
**dadurch gekennzeichnet,**
**dass** an der Schwenkwelle (13) ein Widerhakenelement (13a) angeformt ist, das in der Öffnungslage oder Nichtgebrauchslage mit einem korrespondierenden Element (18) in der Wand (2) der Bodenwanne (3) wechselwirkt.

4. Behälter nach einem der vorherigen Ansprüche,
**dadurch gekennzeichnet,**
**dass** der Querschnitt der Schwenkwelle (13) kreisförmig ist.

## Claims

1. Transport and storage container (1) which can be opened from a folded non-use position into an open position and the side walls of which can be folded towards the base surface (4) of a base tray (3) and are arranged over walls (2) of the base tray (3), wherein at least one wall (2) of the base tray (3) is provided with a recess (5) in which at least one opening (9) is configured, through which a pivot shaft (13) of a hinge element (12) of the side wall (11) can be introduced, wherein a projection (16) extends into the recess (5) at the inner surface (6) of the wall (2) of the base tray (3),
**characterised in that**
the edge of the projection (16) extends from the base surface of the recess (5) to the upper edge of the wall (2) and is configured in an arched or stepped manner and the edge of the projection (16) forms a forcible guidance for the pivot shaft (13) of the hinge element (12) such that the side wall (11) is inserted perpendicularly into the corresponding recess (5) of the base tray (2) with the respective hinge element (12) and by folding the side wall (11) on the base tray (3) the pivot shaft (13) is pushed by means of the forcible guidance of the projection (16) into the opening (9).

2. Container according to claim 1,
**characterised in that**
the pivot shaft (13) is provided at one of its ends with a strut (14).

3. Container according to claim 1 or 2,
**characterised in that**
a barbed hook element (13a) is formed on the pivot shaft (13) which interacts with a corresponding element (18) in the wall (2) of the base tray (3) in the open position or non-use position.

4. Container according to any one of the preceding claims,
**characterised in that**
the cross-section of the pivot shaft (13) is circular.

## Revendications

1. Récipient de transport et de stockage (1), qui est dépliable d'une position pliée de non-utilisation à une position ouverte et dont les parois latérales sont repliables vers la surface de fond (4) d'une cuve de fond (3) et sont agencées au-dessus de parois (2) de la cuve de fond (3), au moins une paroi (2) de la cuve de fond (3) étant munie d'un évidement (5) dans lequel il est prévu au moins une ouverture (9) par laquelle un arbre de pivotement (13) d'un élément de charnière (12) de la paroi latérale (11) peut être introduit, une partie en saillie (16) s'étendant dans l'évidement (5) sur la surface interne (6) de la paroi (2) de la cuve de fond (3),
**caractérisé en ce que** le bord de la partie en saillie (16) s'étend de la surface de fond de l'évidement (5) jusqu'au bord supérieur de la paroi (2) et est conçu en forme d'arc ou en forme de gradin et **en ce que** le bord de la partie en saillie (16) forme un guide forcé pour l'arbre de pivotement (13) de l'élément de charnière (12) de telle sorte que la paroi latérale (11) avec l'élément de charnière respectif (12) est placée perpendiculairement dans l'évidement correspondant (5) de la cuve de fond (2) et que, par le pliage de la paroi latérale (11) sur la cuve de fond (3), l'arbre de pivotement (13) est glissé dans l'ouverture (9) à travers le guide forcé de la partie en saillie (16).

2. Récipient selon la revendication 1, **caractérisé en ce que** l'arbre de pivotement (13) est muni d'un seul tenant, à l'une de ses extrémités, d'un renfort (14).

3. Récipient selon la revendication 1 ou 2, **caractérisé en ce qu'**un élément formant barbe (13a) est formé sur l'arbre de pivotement (13), lequel élément formant barbe interagit, dans la position ouverte ou dans la position de non-utilisation, avec un élément correspondant (18) dans la paroi (2) de la cuve de fond (3).

4. Récipient selon l'une des revendications précédentes, **caractérisé en ce que** la section transversale de l'arbre de pivotement (13) est circulaire.
